# EUROPÄISCHE PATENTSCHRIFT

(11) **EP 3 091 158 B1**
(45) Veröffentlichungstag und Bekanntmachung des Hinweises auf die Patenterteilung: **26.12.2018**
(21) Anmeldenummer: 15166461.2
(22) Anmeldetag: 05.05.2015
(51) Int. Cl.: E05D 15/06

(54) **GEHÄUSE EINER SCHIEBETÜRENANLAGE MIT SICHTSCHUTZVORRICHTUNG**
HOUSING OF A SLIDING DOOR ASSEMBLY
BOÎTIER D'INSTALLATION DE PORTE COULISSANTE

(43) Veröffentlichungstag der Anmeldung: 09.11.2016
(73) Patentinhaber: dormakaba Deutschland GmbH, 58256 Ennepetal (DE)
(72) Erfinder: GRÖNE, Kai, Ennepetal (DE); LIEBSCHER, Arne, Ennepetal (DE)
(74) Vertreter: Balder IP Law, S.L.

(56) Entgegenhaltungen:
- EP-A1- 2 151 538
- DE-A1- 19 947 700
- DE-U1- 29 807 556
- JP-A- H08 218 723

## Beschreibung

Die vorliegende Erfindung betrifft ein Gehäuse einer Schiebetürenanlage mit einer Sichtschutzvorrichtung sowie ein Verfahren für die Montage einer Sichtschutzvorrichtung. Grundsätzlich ist es bekannt, dass bei Schiebetürenanlagen Verkleidungen verwendet werden, um technische Einrichtungen der Schiebetürenanlage vor optischer Erkennung und vor unerwünschtem Eingriff in die technischen Funktionalitäten zu schützen. Dafür sind üblicherweise die Schiebetürenanlagen mit Rollbahnen ausgestattet, welche oberhalb eines Türdurchbruchs an der Wand an einem Baukörper befestigt sind. Die darauf rollenden Schiebewägen bzw. Rollenwägen werden durch entsprechende Verkleidungsteile abgedeckt und sind auf diese Weise gegen Staub, Dreck und mechanischem Eingriff sicher geschützt.

Nachteilhaft bei den bekannten Sichtschutzvorrichtungen ist es jedoch, dass eine Einsichtnahme und vor allem ein Eingriff von der Unterseite weiterhin möglich sind. Diese offene Ausgestaltung der Sichtschutzvorrichtung ist jedoch zwingend notwendig, da eine Schiebeöffnung zur Verfügung gestellt werden muss, innerhalb welcher sich ein entsprechender Schiebeflügel der Schiebetür entlang seiner Schieberichtung bewegen lässt. Es gibt jedoch eine Vielzahl von Einsatzsituationen, bei welcher ein zugehöriges Verkleidungsprofil nicht nur ausschließlich oberhalb der Türöffnung angeordnet sein soll, sondern sich darüber hinaus über diese Türöffnung weit hinaus erstreckt. Diese Erstreckung geht häufig über die tatsächlich notwendige Erstreckung der notwendigen Bewegung des Schiebeflügels zwischen seiner voll geöffneten Position und seiner voll geschlossenen Position hinaus. So ist es beispielsweise aus optischen Gründen und aus statischen Gründen häufig gewünscht, dass sich ein entsprechendes Verkleidungsprofil vollständig zwischen zwei benachbarten Querwänden erstreckt. Dies führt jedoch dazu, dass auch in den Bereichen, in welchen ein Schiebeflügel keinerlei Bewegung durchführt, dieses Verkleidungsprofil von unten offen ist und damit eine entsprechende Eingriffsmöglichkeit in die Technik innerhalb des Verkleidungsprofils möglich wird. Darüber hinaus sind bei derartig langen Profilen mechanische Steifigkeiten zu beachten, da es zu Verwindungen bzw. reduzierter mechanischer Stabilität durch die extrem lange Schiebeöffnung kommen kann.

Es ist Aufgabe der vorliegenden Erfindung, die voranstehend beschriebenen Nachteile zumindest teilweise zu beheben. Insbesondere ist es Aufgabe der vorliegenden Erfindung, in kostengünstiger und einfacher Weise die Funktionsstabilität der Schiebetürenanlage zu verbessern.

Die voranstehende Aufgabe wird gelöst durch ein Gehäuse mit den Merkmalen des Anspruchs 1 und ein Verfahren mit den Merkmalen des Anspruchs 7. Weitere Merkmale und Details der Erfindung ergeben sich aus den Unteransprüchen, der Beschreibung und den Zeichnungen. Dabei gelten Merkmale und Details, die im Zusammenhang mit dem erfindungsgemäßen Gehäuse beschrieben sind, selbstverständlich auch im Zusammenhang mit dem erfindungsgemäßen Verfahren und jeweils umgekehrt, so dass bezüglich der Offenbarung zu den einzelnen Erfindungsaspekten stets wechselseitig Bezug genommen wird bzw. werden kann.

Das Gehäuse weist hierfür ein Verkleidungsprofil zur teilweisen Verkleidung eines Innenraums des Gehäuses auf. Weiter ist ein Sichtschutzprofil mit einem Sichtschutzabschnitt für die Abdeckung einer Schiebeöffnung zwischen dem Verkleidungsprofil und einem Wandprofil des Gehäuses vorgesehen. Dieses Sichtschutzprofil ist mit einem ersten Anlageabschnitt sowie einem zweiten Anlageabschnitt angrenzend an zwei unterschiedliche Seiten des Sichtschutzabschnittes ausgestattet. Darüber hinaus ist ein Profilhalteclip vorgesehen, welcher mittels eines Befestigungsabschnitts an dem Verkleidungsprofil befestigt ist und mit einem flexiblen Halteabschnitt, welcher das Sichtschutzprofil kraftbeaufschlagend kontaktiert, ausgestattet ist.

Erfindungsgemäß wird also eine Sichtschutzvorrichtung zur Verfügung gestellt, welche die bisherigen Verkleidungskomponenten eines Gehäuses ergänzt. So wird ein Teil des bisherigen Gehäuses als Verkleidungsprofil zur Verfügung gestellt, welches insbesondere als frontseitiges Verkleidungsprofil eine entsprechende Schutzwirkung des Gehäuses zur Verfügung stellt. Dieses frontseitige Verkleidungsprofil ist zu unterscheiden von einem Wandprofil, welches das Gehäuse auf der Wandseite und vorzugsweise auch von der Oberseite her ausbildet. Zusätzlich zu dem Gehäuse, welches sich also aus dem Verkleidungsprofil und dem Wandprofil zusammensetzt, verbleibt ein Spalt bestehen, in welchem in Form einer Schiebeöffnung sich ein Schiebeflügel der Schiebetürenanlage entlang seiner Schieberichtung bewegen kann. Ist nun das gesamte Gehäuse mit einer Erstreckung versehen, welche sich über die tatsächlich notwendigen Bewegungsbereiche des Schiebeflügels hinauserstreckt, so wird eine erfindungsgemäße Sichtschutzvorrichtung genau in diesen hinsichtlich der Schiebefunktion inaktiven Bereichen eingesetzt. So wird hier ein Sichtschutzprofil zur Verfügung gestellt, welches die Kernfunktionalität einer Abdeckung dieser Schiebeöffnung in diesem inaktiven Bereich zur Verfügung stellt. Der Sichtschutzabschnitt dient für die Zurverfügungstellung dieser Funktionalität. Um eine besonders einfache und kostengünstige Montage eines solchen Sichtschutzprofils zur Verfügung stellen zu können, ist dieser mit entsprechenden Anlageabschnitten ausgestattet. Der erste Anlageabschnitt ist dabei vorzugsweise für eine entsprechende Anlage an dem Verkleidungsprofil ausgebildet, während der zweite Anlageabschnitt für eine entsprechende Anlage an dem Wandprofil ausgebildet ist. Somit schließt das Sichtschutzprofil mit seinem Sichtschutzabschnitt sozusagen senkrecht oder im Wesentlichen senkrecht zur zugehörigen Wand die Schiebeöffnung komplett ab. Darüber hinaus ist für eine ausreichende Befestigung der Profilhalteclip vorgesehen. Dieser erlaubt es zum einen eine einfache, kostengünstige und schnelle Befestigung dieses Profilhalteclips mittels eines Befestigungsabschnitts an den zur Verfügung zu stellenden Verkleidungsprofilen. Um das Sichtschutzprofil in der gewünschten Position sicher zu halten, ist ein Halteabschnitt vorgesehen, welcher mit flexibler Ausbildung das Sichtschutzprofil mit einer Haltekraft beaufschlagt.

Neben der Tatsache, dass nunmehr ein optischer Vorteil erzielt wird, ist die Schutzwirkung gegen das Eindringen von mechanischer Einwirkung oder von Verschmutzungen durch das Vorsehen der Sichtschutzvorrichtung deutlich verbessert. Darüber hinaus werden jedoch auch mechanische Verbesserungen erzielt, da durch das Einbringen des Sichtschutzprofils eine umlaufende Kraftübertragung, insbesondere in Form einer Kraftabstützung zwischen dem ersten Anlageabschnitt und dem Verkleidungsprofil und dem zweiten Anlageabschnitt und dem Wandprofil zur Verfügung gestellt wird. Dies erlaubt es, ein im Wesentlichen umlaufendes Profi zur Verfügung zu stellen, so dass hinsichtlich der mechanischen Stabilität eine deutliche Steigerung erzielt werden kann. Diese verbesserte mechanische Stabilität kann dazu genutzt werden, mit reduzierten Materialstärken bzw. kostengünstigeren und leichteren Materialien für die einzelnen Komponenten der Sichtschutzvorrichtung bzw. der gesamten Schiebetürenanlage zu arbeiten. Darüber hinaus wird es auf diese Weise möglich, die Qualitätsanmutung zu verbessern, da eine unerwünschte Verwindung oder ein Klappern der gesamten Schiebetürenanlage durch diese mechanische Versteifung deutlich reduziert oder sogar gänzlich vermieden wird.

Das Sichtschutzprofil wird also eingesetzt und kann dabei hinsichtlich der beiden Anlageabschnitte im Wesentlichen weiter frei unter Berücksichtigung einer vorteilhaften Kraftübertragung zwischen den Anlageabschnitten und den benachbarten Bauteilen angeordnet sein. Die finale Definition der Position des Sichtschutzprofils erfolgt durch die Beaufschlagung mit einer Haltekraft durch den Profilhalteclip.

Neben den mechanischen Vorteilen und den Schutzvorteilen, welche das erfindungsgemäße Gehäuse mit sich bringt, kann darüber hinaus eine besonders einfache und kostengünstige Montage erfolgen. Während bei bekannten Gehäusen üblicherweise ein Verkleidungsprofil über die gesamte Länge des Gehäuses verläuft und dieses in bekannter Weise eingesetzt wird, wird das erfindungsgemäße Gehäuse nur in Teilabschnitten, nämlich den Bezug auf die Bewegungsweise der Schiebetürenanlage in aktiven Bewegungsbereichen des Gehäuses notwendig sein. Dementsprechend kann an das komplett durchlaufende Verkleidungsprofil in diesen inaktiven Bereichen ein entsprechendes Sichtschutzprofil eingehängt bzw. über den Profilhalteclip in der entsprechenden Position definiert befestigt werden.

Erfindungsgemäß sind der Profilhalteclip separat von dem Verkleidungsprofil und der Befestigungsabschnitt für ein wenigstens abschnittsweise formschlüssiges Befestigen an einer Befestigungsschnittstelle des Verkleidungsprofils ausgebildet. Das bedeutet also, dass der Profilhalteclip als einzelnes Bauteil zur Verfügung gestellt wird, welches dementsprechend an ein, zwei oder beliebig vielen Positionen in Richtung der Schiebebewegung des Schiebeflügels die entsprechende Haltefunktion zur Verfügung stellen kann. Die formschlüssige Ausbildung einer Befestigungsschnittstelle führt dazu, dass insbesondere in reversibler Weise ein einfaches Einclipsen und damit eine schnelle, kostengünstige und einfache Montage möglich wird. Als Material für den Profilhalteclip kann zum Beispiel Kunststoff eingesetzt werden.

Ebenfalls von Vorteil ist es, dass der Profilhalteclip einen Abstützabschnitt aufweist, welcher um einen Hebelabstand von dem Befestigungsabschnitt beanstandet angeordnet ist, für ein Abstützen der kraftbeaufschlagten Kontaktierung des Halteabschnitts mit dem Sichtschutzprofil. Der Befestigungsabschnitt ist in Bezug auf die Kraftsituation im Wesentlichen als Drehachse zu verstehen, um welche die Kraftbeaufschlagung der Haltekraft auf dem Sichtschutzprofil abgestützt wird. Um die Abstützung noch weiter zu verbessern und insbesondere Abstützkraft von dem Befestigungsabschnitt abzunehmen, ist bei dieser Ausführungsform über einen Hebelabstand der Abstützabschnitt vorgesehen. Der Abstützabschnitt kann sich insbesondere an einer Innenwandung des Verkleidungsprofils abstützen, um dementsprechend eine zusätzliche Abstützwirkung für die Aufnahme der Haltekraft bzw.

Beaufschlagungskraft des Halteabschnitts des Profilhalteclips zur Verfügung stellen zu können. Dies führt dazu, dass das Gesamtgebilde des Profilhalteclips kleiner, leichter und vor allem auch kostengünstiger hergestellt werden kann.

Vorteilhaft ist es weiter, wenn bei einem erfindungsgemäßen Gehäuse der Abstützabschnitt einen Stützkoeffizienten für das Verhältnis zwischen dem Hebelabstand zu einem Kontaktabstand zwischen dem Befestigungsabschnitt und dem Hebelabstand im Bereich zwischen 0,05 und 1, bevorzugt zwischen 0,1 und 0,6 aufweist. Dieser Bereich hat sich überraschenderweise als besonders vorteilhaft herausgestellt, um eine besonders einfache und kostengünstige und damit leichte und kleine Herstellmöglichkeit für den Profilhalteclip zur Verfügung zu stellen und gleichzeitig in effizienter Weise die gewünschte kraftbeaufschlagende Kontaktierung mit zugehöriger Abstützung zur Verfügung stellen zu können. Grundsätzlich ist für die reine Abstützwirkung ein besonders großer Stützkoeffizient von Vorteil. Je größer der Stützkoeffizient gelingt, umso kostengünstiger und einfach kann auch das Gesamtsystem des Profilhalteclips ausgebildet werden.

Erfindungsgemäß weist der Profilhalteclip zumindest zwei Abstützabschnitte mit unterschiedlichen Hebelabständen auf. Dies erlaubt es, eine größere Flexibilität in der Anbringung der Profilhalteclips zur Verfügung zu stellen. Insbesondere können unterschiedliche Orte zur Abstützung gewählt werden, so dass bei unterschiedlichen Tiefen des Verkleidungsprofils die Abstützwirkung der Abstützabschnitte immer zur Verfügung gestellt wird. Bei den Abstützabschnitten handelt es sich insbesondere um Abstützkanten, welche hinsichtlich ihrer geometrischen Ausprägung, Platzierung und Ausrichtung mit der entsprechenden Abstützsituation korrelieren.

Weiter ist es von Vorteil, wenn bei einem erfindungsgemäßen Gehäuse der Halteabschnitt eine Stützschnittstelle für ein abstützendes Einwirken auf einen Abstützabschnitt eines angrenzenden Profilhalteclips aufweist. Das bedeutet, dass sozusagen eine Reihenschaltung von zwei oder mehr Profilhalteclips möglich wird. Mit anderen Worten kann bei besonders tiefen Gehäusen eine entsprechende Aneinanderreihung von Profilhalteclips hintereinander erfolgen, um diese tiefen Gehäuse zu überbrücken und gleichzeitig mit einem Standardbauteil eines Profilhalteclips eine Kaskade zur Verfügung zu stellen, welche die erfindungsgemäße Funktionalität ermöglicht. Das bedeutet also, dass ein erster Profilhalteclip in dem Verkleidungsprofil eingeclipst wird und ein zweiter Profilhalteclip anschließend an den ersten Profilhalteclip ebenfalls am Verkleidungsprofil eingeclipst wird, wobei sich der Abstützabschnitt des inneren Profilhalteclips an der entsprechenden Stützschnittstelle des äußeren Profilhalteclips abstützen kann.

Weiter kann es von Vorteil sein, wenn bei einem erfindungsgemäßen Gehäuse der erste Anlageabschnitt wenigstens teilweise formschlüssig an dem Verkleidungsprofil befestigt ist. Wie bereits an mehreren Stellen erläutert worden ist, ist es bevorzugt, wenn eine besonders einfache und reibungslose Kraftübertragung vom Anlageabschnitt auf das benachbarte Verkleidungsprofil erfolgen kann. Um dies zu gewährleisten, ist bei dieser Ausführungsform eine zumindest teilweise formschlüssige Ausbildung, zum Beispiel mittels Nut-und-Feder-Funktionalität, zur Verfügung gestellt. Damit kann insbesondere über die gesamte Länge des Profils diese Abstützung einer Kraft in Umfangsrichtung in im Wesentlichen geschlossener Weise für ein solches Profil einfach und kostengünstig ermöglicht werden. Das Einbringen dieses Formschlusses erfolgt vorzugsweise reversibel, zum Beispiel durch ein Verrasten mit den benachbarten Bauteilen. Vorzugsweise ist dieser Formschluss derart angepasst, dass ein seitliches Verschieben möglich wird, so dass dieser Formschluss als verschiebefreier Formschluss mit oder ohne Klemmwirkung zur Verfügung gestellt wird.

Erfindungsgemäß weist der zweite Anlageabschnitt eine zumindest teilweise konkave Anlagefläche für eine Anlage auf einer Rollenlaufbahn des Wandprofils auf. Ein konkaves Ausbilden einer solchen Anlagefläche ermöglicht es nun, unterschiedlichste Rollenlaufbahnen zu kontaktieren. Die Rollenlaufbahn hängt hinsichtlich ihrer geometrischen Ausgestaltung davon ab, welche Rollengeometrie für den Rollenwagen eingesetzt wird. Üblich sind konkave und/oder konvexe Rollenlaufbahnen. Die konkave Ausbildung der Anlagefläche bei einer Sichtschutzvorrichtung erlaubt es nun, sowohl bei konkaven Rollenlaufbahnen, als auch bei konvexen Rollenlaufbahnen die entsprechende Aufsetzkontaktierung zur Verfügung zu stellen. Darüber hinaus wird sozusagen durch ein Hineinrotieren entlang der konkaven Krümmungsradien der Anlagefläche eine vereinfachte Montage möglich.

Darüber hinaus ist es von Vorteil, wenn bei einem erfindungsgemäßen Gehäuse die Anlagefläche von einer inneren Kontaktfläche und von einer äußeren Kontaktfläche begrenzt wird, deren Anlageabstand zueinander einen Anlagekoeffizienten als Verhältnis des Anlageabstands zu einer Sichtschutzbreite des Sichtschutzabschnitts, insbesondere im Bereich von 0,05 bis 0,6, bevorzugt im Bereich von 0,1 und 0,4 ausbildet. Die Anlagefläche weist also die beiden Kontaktflächen auf, welche die entsprechende Kontaktierungen zur Verfügung stellen. Insbesondere bei einer Korrelation der konkaven Anlagefläche mit einer konkaven Rollenlaufbahn sind diese beiden Kontaktflächen voneinander durch einen Luftspalt getrennt. Es hat sich überraschenderweise herausgestellt, dass in Abhängigkeit des Anlageabstandes und der zugehörigen Sichtschutzbreite sich nun ein Anlagekoeffizient ausbilden lässt, welcher geometrisch trotz geringer und kostengünstiger geometrischer Erstreckung der gesamten Sichtschutzvorrichtung bzw. des Sichtschutzprofils die entsprechend gewünschte mechanische Stabilisierungswirkung mit sich bringt.

Darüber hinaus ist es von Vorteil, wenn bei einem erfindungsgemäßen Gehäuse das Sichtschutzprofil an seiner Innenseite eine Zubehörschnittstelle für die Befestigung eines Zubehörbauteils aufweist. Da das Sichtschutzprofil vorzugsweise in Baubereichen eines Gehäuses zum Einsatz kommt, in welchem keinerlei Schiebefunktionalität benötigt wird, ist der Innenraum eines solchen Gehäuses in diesen inaktiven Bereichen frei. Um eine zusätzliche Nutzung in diesen inaktiven Bereichen zur Verfügung stellen zu können, kann mit einer Zubehörschnittstelle eine Befestigung von zugehörigen Zubehörbauteilen erfolgen. Dabei kann es sich zum Beispiel um Stromversorgung oder andere elektrische bzw. elektronische Bauteile handeln. Auch ein Beleuchtungseinsatz kann hier eingesetzt werden. Darüber hinaus sind Motoreinbauten oder Kameraeinbauten im Sinne der vorliegenden Erfindung als Zubehör einsetzbar.

Ebenfalls Gegenstand der vorliegenden Erfindung ist ein Verfahren für die Montage eines Gehäuses gemäß der vorliegenden Erfindung, aufweisend die folgenden Schritte:
- Befestigen des Sichtschutzprofils an dem Verkleidungsprofil mittels des ersten Anlageabschnitts,
- Befestigen des Profilhalteclips mittels des Befestigungsabschnitts an dem Verkleidungsprofil unter kraftbeaufschlagender Kontaktierung des Sichtschutzprofils mittels des Halteabschnitts,
- Befestigen des Sichtschutzprofils an dem Wandprofil.

Weitere Vorteile, Merkmale und Einzelheiten der Erfindung ergeben sich aus der nachfolgenden Beschreibung, in der unter Bezugnahme auf die Zeichnungen Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein.

Es zeigen schematisch:
- Fig. 1: ein Verkleidungsprofil,
- Fig. 2: ein an dem Verkleidungsprofil befestigtes Sichtschutzprofil,
- Fig. 3: ein angebrachter Profilhalteclip,
- Fig. 4: eine seitliche Darstellung der Korrelation zwischen Wandprofil und Verkleidungsprofil,

- Fig. 5: die Befestigung der Sichtschutzvorrichtung der Fig. 3 an einem Wandprofil,
- Fig. 6: eine weitere Ausführungsform eines entsprechenden Gehäuses,
- Fig. 7: eine weitere Ausführungsform eines entsprechenden Gehäuses,
- Fig. 8: eine Kaskadenschaltung von zwei Profilhalteclips,
- Fig. 9: die Korrelation zur Darstellung eines Stützkoeffizienten,
- Fig. 10: die Korrelation zur Darstellung eines Anlagekoeffizienten, und
- Fig. 11: einen Anlagekoeffizient bei einer anderen Rollenlaufbahn.

Anhand der Fig. 1 bis 5 wird die Montage einer erfindungsgemäßen Ausführungsform der Sichtschutzvorrichtung 10 näher erläutert. Dabei ist darauf hinzuweisen, dass das Verkleidungsprofil 20, wie es in den Figuren dargestellt ist, sich selbstverständlich deutlich weiter in axialer Richtung in der Zeichnungsebene nach hinten erstreckt, als dies aus Übersichtlichkeitsgründen in den Figuren der Fall ist. Gleiches gilt auch für das später noch erläuterte Wandprofil 130.

Fig. 1 zeigt das Zurverfügungstellen eines Verkleidungsprofils 20 mit einer entsprechenden Befestigungsschnittstelle 22 und einer Anlageaufnahme 24. Die Fig. 2 zeigt nun, wie ein entsprechendes Sichtschutzprofil 30 in die zugehörige Anlageaufnahme 24 eingesetzt bzw. eingeschoben werden kann. Hier handelt es sich vorzugsweise zumindest abschnittsweise um eine formschlüssige Anlage.

In Fig. 2 ist das Sichtschutzprofil 30 näher dargestellt, mit einem Sichtschutzabschnitt 36 sowie den beiden Anlageabschnitten 32 und 34. Darüber hinaus ist die Innenseite 38 zu erkennen, welche zum Beispiel mit zugehörigen Zubehörmodulen bestückt werden kann. Auch ist die Sichtschutzbreite SB gut zu erkennen, welche durch den entsprechenden Sichtschutzabschnitt 36 zur Verfügung gestellt wird. Nach dem Einsetzen, wie es die Fig. 2 zeigt, wird gemäß Fig. 3 zumindest ein Profilhalteclip 40 zur Verfügung gestellt und an der zugehörigen Befestigungsschnittstelle 22 mithilfe eines Befestigungsabschnitts 42 befestigt. Eine kraftbeaufschlagende Kontaktierung des Sichtschutzabschnitts 36 bzw. des Sichtschutzprofils 30 erfolgt über den Halteabschnitt 24. Um diese Kraft gut abstützen zu können, ist darüber hinaus ein Abstützabschnitt 26 vorgesehen, wie er später noch näher erläutert wird. In dieser Ausführungsform ist die Sichtschutzvorrichtung im Wesentlichen fertig montiert und kann nun eingesetzt werden, wie dies die Fig. 4 und 5 zeigen. Fig. 4 zeigt im Querschnitt die Darstellung der Korrelation eines Gehäuses 110 zwischen dem Wandprofil 130 und dem Verkleidungsprofil 20. Im Bewegungsbereich einer Schiebetürenanlage 100 ist hier eine Schiebeöffnung 120 vorgesehen, welcher nun in den inaktiven Bereichen durch das beschriebene Sichtschutzprofil 30 abgedeckt wird. Wie die Fig. 5 zeigt, kommt nunmehr auch der zweite Anlageabschnitt 34 in entsprechenden anliegenden und kraftübertragenden Auflagekontakt mit der Rollenlaufbahn 132.

Während bei Fig. 5 der zweite Anlagenabschnitt eine konkave Ausbildung und die Rollenlaufbahn 132 eine konvexe Ausbildung aufweist, ist bei Fig. 6 eine entsprechend doppelt konkave Ausbildung gewählt, so dass sich dementsprechend ein Spalt ergibt, wie er später noch näher erläutert wird.

In der Fig. 7 ist eine Kaskadenreihenschaltung der einzelnen Profilhalteclips dargestellt, welche hier hintereinander geschaltet werden können, um eine entsprechend vergrößerte Tiefe des Gehäuses 110 überbrücken zu können.

Die Fig. 8 zeigt nun, wie zusätzlich oder alternativ zu einer Anordnung von mehreren Profilhalteclips 40 nebeneinander diese kaskadierend auch hintereinander sich gegenseitig abstützen können. So ist hier eine Stützschnittstelle 45 am Halteabschnitt 44 des rechten Profilhalteclips 40 vorgesehen, um entsprechend die Abstützung gegen einen Abstützabschnitt 46 des Profilhalteclips 40 auf der linken Seite zur Verfügung zu stellen. Dies erlaubt es, in kostengünstiger und einfacher Weise mittels eines einzigen Standardbauteils auch größere Abstände überbrücken zu können.

Die Fig. 9 zeigt, wie der Befestigungsabschnitt 42 als Rotationsachse für das Beaufschlagen mit einer Haltekraft im Halteabschnitt 44 dient. Zwischen dieser Rotationsachse des Befestigungsabschnitts 42 und dem Halteabschnitt 44 erstreckt sich der Kontaktabstand KA. Darüber hinaus ist ein Hebelabstand HA zu in diesem Fall zwei separaten Abstützabschnitten 46, welche als Abstützkante ausgebildet sind, zur Verfügung gestellt. Die Korrelation zwischen den Hebelabständen HA und dem Kontaktabstand KA bildet hier entsprechende Stützkoeffizienten SK aus, um eine besonders vorteilhafte Korrelation zwischen möglichst kleinen Bauteilen und möglichst großer Abstützfunktion zu erreichen.

In den Fig. 10 und 11 sind zwei verschiedene Rollenlaufbahnen 32, nämlich mit konvexer und konkaver Ausführungsform dargestellt. Es bildet sich demnach für die Anlagefläche 35 eine innere Kontaktfläche 35a und eine äußere Kontaktfläche 35b aus, welche voneinander durch einen Anlageabstand AA getrennt sind. Die Korrelation des Anlageabstands AA zur Sichtschutzbreite SB erlaubt es einen Anlagekoeffizienten AK zu bestimmen, welcher entsprechend auf besonders kleine Bauteile mit hoher mechanischer Stabilitätswirkung schließen lässt.

### Bezugszeichenliste

- 10: Sichtschutzvorrichtung
- 20: Verkleidungsprofil
- 22: Befestigungsschnittstelle
- 24: Anlageaufnahme
- 30: Sichtschutzprofil
- 32: erster Anlageabschnitt
- 34: zweiter Anlageabschnitt
- 35: Anlagefläche
- 35a: innere Kontaktfläche
- 35b: äußere Kontaktfläche
- 36: Sichtschutzabschnitt
- 38: Innenseite
- 40: Profilhalteclip
- 42: Befestigungsabschnitt
- 44: Halteabschnitt
- 45: Stützschnittstelle
- 46: Abstützabschnitt

- 100: Schiebetürenanlage
- 110: Gehäuse
- 112: Innenraum
- 120: Schiebeöffnung
- 130: Wandprofil
- 132: Rollenlaufbahn

- HA: Hebelabstand
- KA: Kontaktabstand
- SK: Stützkoeffizient

- AA: Anlageabstand
- SB: Sichtschutzbreite
- AK: Anlagekoeffizienten

## Patentansprüche

1. Gehäuse (110) einer Schiebetürenanlage (100), aufweisend ein Verkleidungsprofil (20) zur teilweisen Verkleidung eines Innenraums (112) des Gehäuses (110), weiter aufweisend ein Sichtschutzprofil (30) mit einem Sichtschutzabschnitt (36) für die Abdeckung einer Schiebeöffnung (120) zwischen dem Verkleidungsprofil (20) und einem eine Rollenlaufbahn (132) aufweisenden Wandprofil (130) des Gehäuses (110) und mit einem ersten Anlageabschnitt (32) sowie einem zweiten Anlageabschnitt (34) angrenzend an zwei unterschiedliche Seiten des Sichtschutzabschnitts (36), weiter aufweisend zumindest einen mittels eines Befestigungsabschnitts (42) an dem Verkleidungsprofil (20) befestigten Profilhalteclip (40) mit einem flexiblen Halteabschnitt (44), welcher das Sichtschutzprofil (30) kraftbeaufschlagend kontaktiert, wobei der Profilhalteclip (40) separat von dem Verkleidungsprofil (20) ausgebildet ist und der Befestigungsabschnitt (42) für ein wenigstens abschnittsweises formschlüssiges Befestigen an einer Befestigungsschnittstelle (22) des Verkleidungsprofils (20) ausgebildet ist, wobei der Profilhalteclip (40) einen Abstützabschnitt (46) aufweist, welcher um einen Hebelabstand (HA) von dem Befestigungsabschnitt (42) beabstandet angeordnet ist für ein Abstützen der kraftbeaufschlagten Kontaktierung des Halteabschnitts (44) mit dem Sichtschutzprofil (30) und der Profilhalteclip (40) zumindest zwei Abstützabschnitte (46) mit unterschiedlichen Hebelabständen (HA) aufweist, **dadurch gekennzeichnet, dass** der zweite Anlageabschnitt (34) des Sichtschutzprofils (30) eine zumindest teilweise konkave Anlagefläche (35) aufweist für eine Anlage an der Rollenlaufbahn (132) des Wandprofils (130).

2. Gehäuse (110) nach Anspruch 1, **dadurch gekennzeichnet, dass** der Abstützabschnitt (46) einen Stützkoeffizienten (SK) aufweist für das Verhältnis zwischen dem Hebelabstand (HA) zu einem Kontaktabstand (KA) zwischen dem Befestigungsabschnitt (42) und dem Halteabschnitt (44), im Bereich zwischen 0,05 und 1, bevorzugt zwischen 0,1 und 0,6.

3. Gehäuse (110) nach einem der vorangegangenen Ansprüche, **dadurch gekennzeichnet, dass** der Halteabschnitt (44) eine Stützschnittstelle (45) aufweist für ein abstützendes Einwirken auf einen Abstützabschnitt (46) eines angrenzenden Profilhalteclips (40).

4. Gehäuse (110) nach einem der vorangegangenen Ansprüche, **dadurch gekennzeichnet, dass** der erste Anlageabschnitt (32) wenigstens teilweise formschlüssig an dem Verkleidungsprofil (20) befestigt ist.

5. Gehäuse (110) nach einem der vorangegangenen Ansprüche, **dadurch gekennzeichnet, dass** die Anlagefläche (35) von einer inneren Kontaktfläche (35a) und von einer äußeren Kontaktfläche (35b) begrenzt wird, deren Anlageabstand (AA) zueinander einen Anlagekoeffizienten (AK) als Verhältnis des Anlageabstandes (AA) zu einer Sichtschutzbreite (SB) des Sichtschutzabschnitts (36) insbesondere im Bereich von 0,05 bis 0,6 ausbildet, bevorzugt im Bereich von 0,1 und 0,4.

6. Gehäuse (110) nach einem der vorangegangenen Ansprüche, **dadurch gekennzeichnet, dass** das Sichtschutzprofil (30) an seiner Innenseite (38) eine Zubehörschnittstelle für die Befestigung eines Zubehörbauteils aufweist.

7. Verfahren für die Montage eines Sichtschutzprofils (30) an dem Wandprofil (130) eines Gehäuses für eine Schiebetüranlage (100) mit den Merkmalen eines der Ansprüche 1 bis 6, aufweisend die folgenden Schritte:
- Befestigen des Sichtschutzprofils (30) an dem Verkleidungsprofil (20) mittels des ersten Anlageabschnitts (32),
- Befestigen des Profilhalteclips (40) mittels des Befestigungsabschnitts (42) an dem Verkleidungsprofil (20) unter kraftbeaufschlagender Kontaktierung des Sichtschutzprofils (30) mittels des Halteabschnitts (44),
- Befestigen des Sichtschutzprofils (30) an dem Wandprofil (130).

## Claims

1. A housing (110) of a sliding door installation (100), including an encasing profile (20) for partially encasing an interior compartment (112) of the housing (110), furthermore including a visual screening profile (30) with a visual screening section (36) for covering a sliding opening (120) between the encasing profile (20) and a walling profile (130) of the housing (110), profile including a roller running path (132), and with a first locating section (32) as well as a second locating section (34) adjacent two different sides of the visual screening section (36), furthermore including at least one profile retaining clip (40) with a flexible retaining section (44), which is attached to an encasing profile (20) by means of the attachment part (42), and force-appallingly contacts the visual screening profile (30), wherein the profile retaining clip (40) is configured separately from the encasing profile (20), and the attachment section (42) is formed for an at least section-wise positive attaching to an attachment interface (22) of the encasing profile (20), wherein the profile retaining clip (42) includes a bracing section (46), which is disposed spaced apart from the attachment section (42) by a lever distance (HA) for bracing the force-applying contacting of the retaining section (44) with the visual screening profile (30), and the profile retaining clip (40) includes at least two bracing sections (46) with different lever distances (HA), **characterized in that** the second locating section (34) of the visual screening profile (30) includes an at least partially concave locating surface (35) for a locating at the roller running path (132) of the wall profile (130).

2. The housing (110) according to claim 1, **characterized in that** the bracing section (46) has a supporting coefficient (SK) for the ratio between the lever distance (HA) to a contact distance (KA) between the attachment section (42) and the retaining section (44), in the range between 0.05 and 1, preferably between 0.1 and 0.6.

3. The housing (110) according to any of the preceding claims, **characterized in that** the retaining section (44) includes a supporting interface (45) for a bracing action on a bracing section (46) of an adjoining profile retaining clip (40).

4. The housing (110) according to any of the preceding claims, **characterized in that** the first locating section (32) is at least partially positively attached to the encasing profile (20).

5. The housing (110) according to any of the preceding claims, **characterized in that** the locating surface (35) is delimited by an interior contact surface (35a) and an exterior contact surface (35b), the locating distance (AA) thereof to each other forming a locating coefficient (AK) as a ratio of the locating distance (AA) to a visual screening width (SB) of the visual screening section (36), in particular in the range of 0.05 to 0.6, preferably in the range of 0.1 and 0.4.

6. The housing (110) according to any of the preceding claims, **characterized in that** at the interior side (38) thereof, the visual screening profile (30) includes an accessory interface for the attachment of a structural accessory component.

7. A method for mounting a visual screening profile (30) to a wall profile (130) of a building for a sliding door installation (100) having the features of any of the claims 1 to 6, including the following steps:
- attaching the visual screening profile (30) to the encasing profile (20) by means of a first locating section (32),
- attaching the profile retaining clip (40) by means of the attachment section (42) to the encasing profile (20) under force applying contacting of the visual screening profile (30) by means of a retaining section (44),
- attaching the visual screening profile (30) to the wall profile (130).

## Revendications

1. Boîtier (110) d'une installation de porte coulissante (100), comprenant un profilé de revêtement (20) pour le revêtement partiel d'un espace intérieur (112) du boîtier (110), comprenant par ailleurs un profilé de protection visuelle (30) avec une section de protection visuelle (36) pour le recouvrement d'une ouverture coulissante (120) entre le profilé de revêtement (20) et un profilé de paroi (130) du boîtier (110) présentant une voie de roulement à galets (132) et avec une première section d'application (32) de même qu'une deuxième section d'application (34) avoisinante deux faces différentes de la section de protection visuelle (36), comprenant par ailleurs au moins un clips de retenue du profilé (40) avec une section de retenue (44) flexible, clips attaché sur le profilé de revêtement (20) au moyen d'une section d'attachement (42), laquelle est en contact de façon à charger par la force le profilé de protection visuelle (30), le clips de retenue du profilé (40) étant aménagé séparément du profilé de revêtement (20) et la section d'attachement (42) étant aménagée pour un attachement au moins partiellement par la forme sur une interface d'attachement (22) du profilé de revêtement (20), le clips de retenue du profilé (40) présentant une section d'appui (46), laquelle est agencée avec une distance de levier (HA) espacée de la section d'attachement (42) pour un appui du contact chargé par la force de la section de retenue (44) avec le profilé de protection visuelle (30), et le clips de retenue du profilé (40) présentant au moins deux sections d'appui (46) avec des distances de levier (HA) différentes, **caractérisé en ce que** la deuxième section d'application (34) du profilé de protection visuelle (30) présente une surface d'application (35) au moins partiellement concave pour une application contre la voie de roulement à galets (132) du profilé de paroi (130).

2. Boîtier (110) selon la revendication 1, **caractérisé en ce que** la section d'appui (46) présente un coefficient d'appui (SK) pour le rapport entre la distance de levier (HA) à une distance de contact (KA) entre la section d'attachement (42) et la section de retenue (44) dans la plage entre 0,05 et 1, de préférence entre 0,1 et 0,6.

3. Boîtier (110) selon l'une des revendications précédentes, **caractérisé en ce que** la section de retenue (44) présente une interface de support (45) pour un effet appuyant sur une section d'appui (46) d'un clips de retenue du profilé (40) avoisinant.

4. Boîtier (110) selon l'une des revendications précédentes, **caractérisé en ce que** la première section d'application (32) est attachée au moins partiellement par la forme sur le profilé de revêtement (20).

5. Boîtier (110) selon l'une des revendications précédentes, **caractérisé en ce que** la surface d'application (35) est délimitée par une surface de contact (35a) intérieure et une surface de contact (35b) extérieure, dont la distance d'application (AA) l'une par rapport à l'autre forme un coefficient d'application (AK) comme rapport de la distance d'application (AA) à une largeur de protection visuelle (SB) de la section de protection visuelle (36) tout particulièrement dans la plage de 0,05 à 0,6, de préférence dans la plage de 0,1 et 0,4.

6. Boîtier (110) selon l'une des revendications précédentes, **caractérisé en ce que**, sur sa face intérieure (38), le profilé de protection visuelle (30) présente une interface d'accessoires pour l'attachement d'un composant accessoire.

7. Méthode pour le montage d'un profilé de protection visuelle (30) sur un profilé de paroi (130) d'un boîtier pour une installation de porte coulissante (100) ayant les caractéristiques d'une des revendications 1 à 6, comprenant les étapes suivantes :
- attacher le profilé de protection visuelle (30) sur le profilé de revêtement (20) au moyen d'une première section d'application (32),
- attacher le clips de retenue du profilé (40) au moyen de la section d'attachement (42) sur le profilé de revêtement (20) sous contact chargé par la force du profilé de protection visuelle (30) au moyen de la section de retenue (44),
- attacher le profilé de protection visuelle (30) sur le profilé de paroi (130).
